# EUROPÄISCHE PATENTSCHRIFT

(11) **EP 2 670 932 B1**
(45) Veröffentlichungstag und Bekanntmachung des Hinweises auf die Patenterteilung: **30.07.2014**
(21) Anmeldenummer: 08854394.7
(22) Anmeldetag: 26.11.2008

(54) **KRAFTFAHRZEUGTÜRVERSCHLUSS**
MOTOR VEHICLE DOOR LOCK
SERRURE DE PORTE DE VÉHICULE À MOTEUR

(30) Priorität: 28.11.2007 DE 202007016719 U
(43) Veröffentlichungstag der Anmeldung: 11.12.2013
(73) Patentinhaber: Kiekert Aktiengesellschaft, 42579 Heiligenhaus (DE)
(72) Erfinder: SCHOLZ, Michael, 45136 Essen (DE); SCHIFFER, Holger, 40668 Meerbusch (DE); ARMBRUSTER, Stefan, 42579 Heiligenhaus (DE); HERRMANN, Michael, 47506 Neukirchen-Vluyn (DE)
(86) Internationale Anmeldenummer: PCT/DE2008/001976
(87) Internationale Veröffentlichungsnummer: WO 2009/068017

(56) Entgegenhaltungen:
- EP-A1- 1 319 780
- DE-A1- 10 243 893
- DE-A1-102004 052 599
- DE-U1-202004 001 850
- US-A- 5 083 397
- US-A1- 2003 080 569

## Beschreibung

Die Erfindung betrifft einen Kraftfahrzeugtürverschluss, mit einem Gesperre und mit einer Zuzieh-/Öffnungseinrichtung, welche auf das Gesperre arbeitet, sobald dieses eine bestimmte Funktionsstellung erreicht.

Solche Kraftfahrzeugtürverschlüsse sind vielfältig aus der Praxis bekannt und werden beispielsweise in der EP 1 319 780 A1 beschrieben. Mit Hilfe einer solchen Zuzieh-/Öffnungseinrichtung wird das Gesperre nach Erreichen der bestimmten Funktionsstellung in seine Endstellung überführt. Meistens korrespondiert die Funktionsstellung für den Start der Zuzieh-/Öffnungseinrichtung zur Vorraststellung, so dass die beispielsweise als Zuziehhilfe ausgeführte Zuzieh-/Öffnungseinrichtung das Gesperre in die Hauptschließstellung motorisch überführt.

Daneben gibt es aber auch so genannte Öffnungshilfen, die dafür sorgen, dass das Gesperre motorisch geöffnet wird. Ein Beispiel für eine solche Öffnungshilfe wird in der DE 10 2004 052 599 beschrieben. Im Rahmen der vorliegenden Erfindung geht es jedoch primär um Zuziehhilfen und entsprechend ausgestaltete Zuzieh-/Öffnungseinrichtungen.

Bei solchen Zuziehhilfen besteht ein Problem dann, wenn beispielsweise während des Zuziehvorganges oder auch schon davor die Finger eines Bedieners in einem Spalt zwischen Tür und Karosserie vorhanden sind. Denn es können Verletzungen auftreten. Aus diesem Grund hat die vorgenannte europäische Anmeldung bereits eine Lösung geschaffen, die an dieser Stelle für Abhilfe sorgen soll. Die vorgestellte Lösung korrespondiert jedoch zu einem mechanisch äußerst aufwendigen und folgerichtig kostenträchtigen Aufbau. Das ist im Zuge des heutzutage enormen Kostendruckes bei der Herstellung nicht mehr akzeptabel. Hier will die Erfindung Abhilfe schaffen.

Der Erfindung liegt das technische Problem zugrunde, einen derartigen Kraftfahrzeugtürverschluss so weiter zu entwickeln, dass mit einfachsten konstruktiven Mitteln ein wirksamer Schutz gegen insbesondere Verletzungen durch die Zuzieh-/Öffnungseinrichtung zur Verfügung gestellt wird.

Zur Lösung dieser technischen Problemstellung schlägt die Erfindung bei einem gattungsgemäßen Kraftfahrzeugtürverschluss vor, dass die Zuzieh-/Öffnungseinrichtung das Gesperre erst nach einer vorgegebenen Zeitverzögerung beaufschlagt. - Die Zeitverzögerung korrespondiert zu einer praktisch vorwählbaren und einstellbaren Zeitspanne. An dieser Stelle hat es sich bewährt, wenn die Zeitverzögerung zu einer Zeitspanne von mehr als einer Sekunde korrespondiert. Um den Komfort nicht zu stark zu beeinträchtigen und etwaige Diebstähle zu verhindern, muss natürlich auch eine Obergrenze für die Zeitverzögerung angegeben werden.

Hier haben sich Werte von ca. 10 Sekunden als günstig erwiesen. Insbesondere ist es vorteilhaft, wenn die Zeitverzögerung zu einer Zeitspanne im Bereich zwischen ca. einer Sekunde und drei Sekunden gehört. Denn innerhalb dieser Zeitspanne ist es für einen Bediener beispielsweise problemlos möglich, einen in den Türspalt gebrachten Finger oder eine Hand zu entfernen. Dabei kann es flankierend von Vorteil sein, wenn das Erreichen der Funktionsstellung des Gesperres und folglich der Start der Zeitverzögerung mit einem akustischen und/oder optischen Signal flankiert werden, um den Bediener zu warnen.

Dieses optische oder akustische Signal kann darüber hinaus daran geknüpft sein, dass sich überhaupt etwas im Türspalt befindet, welches die Bewegung der Zuzieh-/Öffnungseinrichtung stört oder stören könnte. Das lässt sich beispielsweise mit Hilfe eines Sensors ermitteln. Dieser Sensor mag einer Türgummidichtung zugeordnet sein bzw. in diese integriert werden. Sobald der Sensor also ein mögliches Hindernis im Türspalt registriert, kann der Start der Zeitverzögerung mit dem bereits angesprochenen optischen und/oder akustischen Signal flankiert werden, um den Bediener hierauf aufmerksam zu machen und diesen dahingehend zu veranlassen, entsprechende Gegenmaßnahmen vorzusehen.

Damit sich der Kraftfahrzeugtürverschluss respektive dessen Gesperre während der einstellbaren Zeitverzögerung problemlos öffnen lässt, schlägt die Erfindung ergänzend vor, dass während dieser Zeitspanne bzw. innerhalb der Zeitverzögerung eine Verriegelung des Gesperres unterdrückt wird. Hiermit ist im Rahmen der Erfindung gemeint, dass beispielsweise eine Zentralverriegelungseinrichtung innerhalb der Zeitverzögerung nicht beaufschlagt wird. Das heißt, innerhalb der durch die Zeitverzögerung vorgegebenen Zeitspanne lässt sich der fragliche Kraftfahrzeugtürverschluss problemlos öffnen, und zwar sowohl von innen, das heißt über eine Innenhandhabe, als auch von außen, beispielsweise über einen Außentürgriff.

Darüber hinaus schlägt die Erfindung vor, dass im verriegelten Zustand eine Betätigung der Zuzieh-/Öffnungseinrichtung unterdrückt wird. Das kann im Detail so geschehen, dass beispielsweise bei Kraftfahrzeugtürverschlüssen mit Innenverriegelungshebel und hiermit zusammenwirkendem Innenverriegelungsknopf eine entsprechende Betätigung im Sinne von "verriegeln" die Zuzieh-/ Öffnungseinrichtung wirkungslos schaltet. Hierzu mag der jeweilige Verriegelungszustand respektive Entriegelungszustand sensorisch erfasst werden. Das kann im einfachsten Fall dadurch geschehen, dass der zugehörige Verriegelungshebel bzw. dessen Stellung mit einem Schalter abgefragt wird.

Sofern eine Innenverriegelung über einen Innenverriegelungsknopf oder dergleichen nicht möglich ist, wird die Verriegelung elektromotorisch vorgenommen, beispielsweise im Sinne einer Zentralverriegelung. Auch in diesem Fall mag ein Sensor dafür sorgen, die jeweiligen Stellungen des zugehörigen (Zentral-)Verriegelungshebels im Sinne von "verriegelt" oder "entriegelt" abzufragen.

In jedem Fall schließt die Erfindung aus, dass im Funktionszustand "verriegelt" des Gesperres die Zuzieh-/Öffnungseinrichtung aktiv werden kann bzw. die zugehörige Kraftfahrzeugtür zu beaufschlagen in der Lage ist. Anders ausgedrückt, schließen sich der Verriegelungszustand des Gesperres und der aktive Zustand der Zuzieh-/Öffnungseinrichtung gegenseitig aus. Dadurch wird ein enormer Sicherheitsgewinn erzielt, weil insbesondere eine Zuziehhilfe nicht aktiv ist und auch nicht aktiv werden kann, wenn sich das Gesperre und somit der Kraftfahrzeugtürverschluss im Ganzen in seinem verriegelten Zustand befindet. Hierdurch wird ausgeschlossen, dass beispielsweise bei einem eingeklemmten Finger oder dergleichen die zugehörige Kraftfahrzeugtür nicht geöffnet werden kann (weil das Gesperre verriegelt ist).

Darüber hinaus hat es sich bewährt, wenn die Beaufschlagung der Zuzieh-/ Öffnungseinrichtung nicht nur an den bestimmten Funktionszustand des Gesperres anknüpft. Sondern es empfiehlt sich ergänzend, die fragliche Beaufschlagung auch an einen bestimmten Funktionszustand eines weiteren Aggregates, beispielsweise einer Kindersicherung, zu koppeln. Bei dem fraglichen Funktionszustand des Gesperres zum Start der Zuzieh-/Öffnungseinrichtung respektive der vorgeschalteten Zeitverzögerung handelt es sich - wie bereits erläutert - in der Regel um die Vorraststellung des Gesperres. Mit Hilfe der üblicherweise als Zuziehhilfe ausgebildeten Zuzieh-/Öffnungseinrichtung wird das Gesperre von der Vorraststellung in die Hauptraststellung überführt.

Wenn nun die geschilderte Beaufschlagung der Zuzieh-/Öffnungseinrichtung respektive der Zuziehhilfe im Beispielfall zusätzlich noch an eine (oder mehrere) Funktionsstellungen eines weiteren Aggregates, beispielsweise einer Kindersicherung, gekoppelt wird, lässt sich die Sicherheit nochmals erhöhen. Denn beim Vorhandensein einer Kindersicherung reicht es regelmäßig nicht aus, lediglich die Funktionsstellung "Vorrast" des Gesperres abzufragen und gegebenenfalls noch diejenige des (Zentral-)Verriegelungshebels im Sinne von "entriegelt". Denn es muss beispielsweise bei eingelegter Kindersicherung, das heißt in der Funktionsstellung "Kindersicherung ein" zusätzlich gewährleistet werden, dass sich im Beispielfall eine hintere Seitentür von innen her unverändert noch öffnen lässt, und zwar auch dann, wenn ein Finger oder eine Hand eingeklemmt sind. Dem trägt die Erfindung dadurch Rechnung, dass beispielsweise in der Funktionsstellung "Kindersicherung ein" die Zuzieh-/Öffnungseinrichtung wiederum (wie bei der Funktionsstellung "verriegelt" des Gesperres) wirkungslos geschaltet ist bzw. nicht arbeitet oder arbeiten kann. Nur dann wenn sich die Kindersicherung in der Position "aus" befindet, wird im Beispielfall die Zuziehfunktion zugelassen und kann die Zuziehhilfe beaufschlagt werden.

Dadurch wird auch im Falle der Realisierung einer Kindersicherung in jedem Fall sichergestellt, dass die Zuzieh-/Öffnungseinrichtung nur dann beaufschlagt wird und aktiv ist, wenn sich die zugehörige Kraftfahrzeugtür sowohl von außen als auch von innen öffnen lässt. Das ist in der Funktionsstellung "Kindersicherung ein" nicht der Fall, weil diese Position regelmäßig dazu korrespondiert, dass sich eine zugehörige Kraftfahrzeugtür nur von außen (aber nicht von innen) öffnen lässt. - Grundsätzlich ist aber auch eine Kombination mit der Kindersicherung in dem Sinne denkbar, dass bei eingelegter Kindersicherung, das heißt in der Funktionsstellung "Kindersicherung ein" und nur dann die Zeitverzögerung für die Beaufschlagung der Zuzieh-/Öffnungseinrichtung wirksam wird.

Im Detail setzt sich die Zuzieh-/Öffnungseinrichtung im Wesentlichen aus einem Motor und einer auf das Gesperre arbeitenden Übertragungseinrichtung zusammen. Bei dem Motor handelt es sich üblicherweise um einen Elektromotor. Die Übertragungseinrichtung weist regelmäßig eine Klinke, respektive Zuziehklinke, auf, welche in eine Kontur an der Drehfalle des Gesperres eingreift, um diese von der Vorraststellung in die Hauptraststellung zu überführen.

Um die Zeitverzögerung in der bestimmten Funktionsstellung respektive Vorraststellung zu starten, wird ein Signal eines am Gesperre befindlichen Sensors abgefragt. In der Regel verfügt die Drehfalle über einen zugehörigen Sensor, welche ihre Position in der Vorrast ermittelt und weiterleitet. Das heißt, die bestimmte Funktionsstellung zum Start der Zuzieh-/Öffnungseinrichtung bzw. der Zeitverzögerung fällt mit der Vorraststellung des Gesperres zusammen. Das ist selbstverständlich nicht zwingend.

Im Ergebnis wird ein Kraftfahrzeugtürverschluss zur Verfügung gestellt, welches ohne aufwendige mechanische Maßnahmen wie beim Stand der Technik eine funktionssichere Wirkung der Zuzieh-/Öffnungseinrichtung zur Verfügung stellt und insbesondere das Einklemmen von Fingern, einer Hand des Bedieners etc. verhindert. Denn die Zuzieh-/Öffnungseinrichtung bzw. Zuziehhilfe arbeitet mit einer Zeitverzögerung, welche es dem Bediener ermöglicht, die Hand oder einen Finger aus dem Spalt zwischen Kraftfahrzeugtür und Karosserie zu entfernen.

Nach vorteilhafter Ausgestaltung wird die Zuzieh-/Öffnungseinrichtung zudem nur dann beaufschlagt, wenn sich das Gesperre und mit ihm der Kraftfahrzeugtürverschluss im Ganzen in seinem Zustand "entriegelt" befindet. Dadurch stellt die Erfindung sicher, dass bei einem eingeklemmten Finger oder einer eingeklemmten Hand die Kraftfahrzeugtür dennoch problemlos geöffnet werden kann. Das heißt, die Verriegelungsfunktion wird erst dann wirksam und überführt das Gesperre und mit ihm den Kraftfahrzeugtürschluss im Ganzen in den Zustand "verriegelt", wenn der Zuziehvorgang problemlos beendet worden ist. Hierzu trägt ergänzend bei, dass nach vorteilhafter Ausgestaltung der Spalt zwischen der Kraftfahrzeugtür und der Kraftfahrzeugkarosserie mit einem Sensor überwacht werden kann, welcher etwaige Blockaden in diesem Bereich erfasst. Hierin sind die wesentlichen Vorteile zu sehen.

Im Folgenden wird die Erfindung anhand einer lediglich ein Ausführungsbeispiel darstellenden Zeichnung näher erläutert;
- **Fig. 1**: zeigt den Kraftfahrzeugtürverschluss in einer perspektivischen Ansicht gemäß der Erfindung und
- **Fig. 2**: mehrere Zeitdiagramme zur Veranschaulichung des Zuziehvorganges.

In den Figuren ist ein Kraftfahrzeugtürverschluss dargestellt, der wie allgemein üblich mit einem Gesperre 1, 2 ausgerüstet ist. Das Gesperre 1, 2 setzt sich aus einer Drehfalle 1 und einer hiermit wechselwirkenden Sperrklinke 2 zusammen. Die Sperrklinke 2 kann in eine Vorrast V und eine Häuptrast H der Drehfalle 1 einfallen. Im Rahmen der Darstellung nach Fig. 1 mit in Vorrast V eingefallener Sperrklinke 2 befindet sich der Kraftfahrzeugtürverschluss demzufolge in der Vorraststellung. Sowohl die Vorraststellung als auch die Hauptraststellung können beispielsweise durch am Umfang der Drehfalle 1 angebrachte Sensoren abgefragt werden, wie dies im oberen Teil der Fig. 2 durch entsprechende Schaltimpulse dargestellt ist.

Um den Kraftfahrzeugtürverschluss von der Vorraststellung bzw. die Drehfalle 1 von der Vorrast V in die Hauptraststellung bzw. Hauptrast H zu überführen, ist im Ausführungsbeispiel eine als Zuziehhilfe 3 bis 8 ausgestaltete Zuzieh-/ Öffnungseinrichtung 3 bis 8 realisiert. Die Zuzieh-/Öffnungseinrichtung 3 bis 8 arbeitet auf das Gesperre 1, 2. Das geschieht, sobald das Gesperre 1, 2 eine bestimmte Funktionsstellung erreicht hat, im Ausführungsbeispiel die Sperrklinke 2 in die Vorrast V der Drehfalle 1 eingefallen ist.

Dieser Vorgang (Sperrklinke 2 ist in Vorrast V des Gesperres 1, 2 eingefallen) setzt im Stand der Technik üblicherweise die Beaufschlagung eines Motors 3 der Zuzieh-/Öffnungseinrichtung respektive Zuziehhilfe 3 bis 8 in Gang. Im Rahmen der Erfindung wird zunächst jedoch eine Zeitverzögerung Z gestartet, die im unteren Teil der Fig. 2 angedeutet ist. Diese Zeitverzögerung Z korrespondiert zu einer Zeitspanne im Bereich von ca. ein bis drei Sekunden. Nachdem also der nicht ausdrücklich dargestellte Sensor respektive Schalter an der Drehfalle 1 registriert hat, dass die Sperrklinke 2 in die Vorrast V eingefallen ist, beginnt die Zeitverzögerung Z und mit ihr die angesprochene Zeitspanne von ein bis drei Sekunden zu laufen. Erst dann wird der Motor 3 der Zuziehhilfe 3 bis 8 beaufschlagt, wie man in der Fig. 2 erkennt. Das geschieht solange, bis sich die Drehfalle 1 in ihrer Hauptraststellung befindet, bzw. die Sperrklinke 2 in die Hauptrast H eingefallen ist. Auch das wird wiederum mit Hilfe eines Sensors erfasst. Als Folge hiervon wird der Motor 3 gestoppt.

Der Beginn der Zeitverzögerung Z ist meistens noch an eine logische Abfrage geknüpft. Tatsächlich beginnt die Zeitverzögerung Z nur dann an zu laufen, wenn sich das Gesperre 1, 2 im Zustand "entriegelt" befindet. Nimmt das Gesperre 1, 2 dagegen seinen verriegelten Zustand ein, so wird die Betätigung der Zuzieh-/Öffnungseinrichtung 3 bis 8 insgesamt unterdrückt bzw. fängt die Zeitverzögerung Z nicht an zu laufen, wie dies in der Fig. 2 durch eine entsprechende Abfrage angedeutet ist. Darüber hinaus mag die Beaufschlagung der Zuzieh-/Öffnungseinrichtung 3 bis 8 auch an eine Funktionsstellung bzw. einen Funktionszustand einer nicht ausdrücklich realisierten Kindersicherung gekoppelt sein, wie dies einleitend bereits beschrieben wurde.

Im Detail setzt sich die Zuzieh-/Öffnungseinrichtung bzw. Zuziehhilfe 3 bis 8 im Wesentlichen aus dem bereits angesprochenen Motor 3 respektive Elektromotor zusammen, welcher auf ein Abtriebsrad 4 arbeitet, dass seinerseits einen aus zwei Kurbelarmen 5, 6 zusammengesetzten Kurbeltrieb 5, 6 beaufschlagt.

Der zweite Kurbelarm 6 dieses Kurbeltriebes 5, 6 arbeitet auf einen Übertragungshebel 7, welcher gelenkig mit einer Klinke respektive Zuziehklinke 8 verbunden ist. Die Bestandteile 4 bis 8 der Zuzieh-/Öffnungseinrichtung 3 bis 8 bilden eine Übertragungseinrichtung 3 bis 8.

Eine Beaufschlagung des Motors respektive Elektromotors 3 korrespondiert nun dazu, dass die Klinke bzw. Zuziehklinke 8 die Drehfalle 1 von ihrer Vorraststellung in die Hauptraststellung überführt. Dieser Vorgang gehört dazu, dass die Drehfalle 1 in der Darstellung nach Fig. 1 eine Bewegung im Uhrzeigersinn vollführt, wie dies durch einen Pfeil angedeutet ist. Nicht dargestellt ist die Möglichkeit, einen Finger oder eine Hand im Spalt zwischen Kraftfahrzeugtür und Kraftfahrzeugkarosserie sensorisch zu erfassen und durch ein akustisches Signal innerhalb oder zu Beginn der Zeitverzögerung Z anzuzeigen.

## Patentansprüche

1. Kraftfahrzeugtürverschluss, mit einem Gesperre (1, 2), und mit einer Zuzieh-/ Öffnungseinrichtung (3 bis 8), welche auf das Gesperre (1, 2) arbeitet, sobald dieses eine bestimmte Funktionsstellung erreicht, **dadurch gekenn-zeichnet**, dass die Zuzieh-/Öffnungseinrichtung (3 bis 8) das Gesperre (2, 3) erst nach einer vorgegebenen Zeitverzögerung (Z) beaufschlagt.

2. Kraftfahrzeugtürverschluss nach Anspruch 1, **dadurch gekennzeichnet, dass** die Zeitverzögerung (Z) eine Zeitspanne von mehr als einer Sekunde bis zu ca. zehn Sekunden, insbesondere eine Zeitspanne von einer bis drei Sekunden, definiert.

3. Kraftfahrzeugtürverschluss nach Anspruch 1 oder 2, **dadurch gekennzeichnet, dass** der Start der Zeitverzögerung (Z) mit einem optischen/akustischen Signal flankiert wird.

4. Kraftfahrzeugtürverschluss nach einem der Ansprüche 1 bis 3, **dadurch gekennzeichnet, dass** während der Zeitverzögerung (Z) eine Verriegelung des Gesperres (1, 2) unterdrückt wird.

5. Kraftfahrzeugtürverschluss nach einem der Ansprüche 1 bis 4, **dadurch gekennzeichnet, dass** bei in verriegeltem Zustand befindlichem Gesperre (1, 2) eine Betätigung der Zuzieh-/Öffnungseinrichtung (3 bis 8) unterdrückt wird.

6. Kraftfahrzeugtürverschluss nach einem der Ansprüche 1 bis 5, **dadurch gekennzeichnet, dass** die Beaufschlagung der Zuzieh-/Öffnungseinrichtung (3 bis 8) nicht nur an die bestimmte Funktionsstellung des Gesperres (1, 2) sondern auch an eine bestimmte Funktionsstellung eines weiteren Aggregates, beispielsweise einer Kindersicherung, gekoppelt ist.

7. Kraftfahrzeugtürverschluss nach einem der Ansprüche 1 bis 6, **dadurch gekennzeichnet, dass** sich die Zuzieh-/Öffnungseinrichtung (3 bis 8) im Wesentlichen aus einem Motor (3) und einer auf das Gesperre (1, 2) arbeitenden Übertragungseinrichtung (4 bis 8) zusammensetzt.

8. Kraftfahrzeugtürverschluss nach einem der Ansprüche 1 bis 7, **dadurch gekennzeichnet, dass** die bestimmte Funktionsstellung zum Start der Zeitverzögerung (Z) zum Signal eines am Gesperre (1, 2) befindlichen Sensors korrespondiert.

9. Kraftfahrzeugtürverschluss nach einem der Ansprüche 1 bis 8, **dadurch gekennzeichnet, dass** die bestimmte Funktionsstellung zum Start der Zuzieh-/ Öffnungseinrichtung (3 bis 8) mit der Vorraststellung des Gesperres (1, 2) zusammenfällt.

## Claims

1. Motor vehicle door lock with a locking mechanism (1, 2) and with a closing/opening means (3 to 8), acting on the locking mechanism (1, 2) as soon as it reaches a certain functional position, **characterized in that**, the closing/opening means (3 to 8) acts upon the locking mechanism (2, 3) only after a specified time delay (Z).

2. Motor vehicle door lock according to claim 1, **characterized in that**, the time delay (Z) defines a period of more than one second up to approximately ten seconds, in particular a period one to three seconds.

3. Motor vehicle door lock according to claim 1 or 2, **characterized in that**, the start of the time delay (Z) is accompanied by a visual/acoustic signal.

4. Motor vehicle door lock according to claims 1 to 3, **characterized in that** during the time delay (Z) locking of the locking mechanism (1, 2) is suppressed.

5. Motor vehicle door lock according to one of the claims 1 to 4, **characterized in that** when the locking mechanism (1, 2) is in its locked state, activation of the closing/opening means (3 to 8), is suppressed.

6. Motor vehicle door lock according to one of the claims 1 to 5, **characterized in that** the acting upon of the closing/opening means (3 to 8) is coupled not only with a certain functional position of the locking mechanism (1, 2) but also with a certain functional position of another assembly, such as a child safety lock.

7. Motor vehicle door lock according to one of the claims 1 to 6, **characterized in that** the closing/opening means (3 to 8) comprises essentially a motor (3) and a transmission means (4 to 8) acting on the locking mechanism (1, 2).

8. Motor vehicle door lock according to one of the claims 1 to 7, **characterized in that** the certain functional position for starting the time delay (Z) corresponds with a signal of a sensor located on the locking mechanism (1, 2).

9. Motor vehicle door lock according to one of the claims 1 to 8, **characterized in that** the certain functional position for starting the closing/opening means (3 to 8) coincides with the intermediate closed position of the locking mechanism (1, 2).

## Revendications

1. Serrure de porte de véhicule automobile comprenant un dispositif d'encliquetage (1, 2) et un dispositif de fermeture/ouverture (3 à 8) agissant sur le dispositif d'encliquetage (1, 2) dès que celui-ci atteint une certaine position de fonctionnement **caractérisée en ce que** le dispositif de fermeture/ouverture (3 à 8) ne sollicite le dispositif d'encliquetage (2, 3) qu'après une temporisation (Z) donnée.

2. Serrure de porte de véhicule automobile selon la revendication 1 **caractérisée en ce que** la temporisation (Z) définit une durée de plus d'une seconde jusqu'à environ dix secondes, en particulier une durée d'une à trois secondes.

3. Serrure de porte de véhicule automobile selon la revendication 1 ou 2 **caractérisée en ce que** le démarrage de la temporisation (Z)°est accompagné d'un signal optique/acoustique.

4. Serrure de porte de véhicule automobile selon l'une des revendications 1 à 3 **caractérisée en ce que** pendant la temporisation (Z), un verrouillage du dispositif d'encliquetage (1, 2) est empêché.

5. Serrure de porte de véhicule automobile selon l'une des revendications 1 à 4 **caractérisée en ce que** lorsque le dispositif d'encliquetage (1, 2) se trouve à l'état verrouillé, un actionnement du dispositif de fermeture/ouverture (3 à 8) est empêché.

6. Serrure de porte de véhicule automobile selon l'une des revendications 1 à 5 **caractérisée en ce que** la sollicitation du dispositif de fermeture/ouverture (3 à 8) est couplé non seulement à la certaine position de fonction du dispositif d'encliquetage (1, 2) mais aussi à une certaine position de fonction d'un autre agrégat, par exemple une sécurité-enfant.

7. Serrure de porte de véhicule automobile selon l'une des revendications 1 à 6 **caractérisée en ce que** le dispositif de fermeture/ouverture (3 à 8) se compose pour l'essentiel d'un moteur (3) et d'un dispositif de transmission (4 à 8) agissant que le dispositif d'encliquetage (1, 2).

8. Serrure de porte de véhicule automobile selon l'une des revendications 1 à 7 **caractérisée en ce que** la certaine position de fonctionnement pour le démarrage de la temporisation (Z) correspond au signal d'un capteur se trouvant au dispositif d'encliquetage (1, 2).

9. Serrure de porte de véhicule automobile selon l'une des revendications 1 à 8 **caractérisée en ce que** la certaine position de fonctionnement pour le démarrage du dispositif de fermeture/ouverture (3 à 8) coïncide à la position de pré-encliquetage du dispositif d'encliquetage (1, 2).
